# EUROPÄISCHE PATENTANMELDUNG

(11) **EP 0 834 433 A1**
(43) Veröffentlichungstag der Anmeldung: **08.04.1998**
(21) Anmeldenummer: 97116830.7
(22) Anmeldetag: 27.09.1997
(51) Int. Cl.: B61C 15/10

(54) **Sandstreueinrichtung für Schienenfahrzeuge, insbesondere Niederflur-Stadtbahnwagen**

(30) Priorität: 01.10.1996 DE 19640559
(71) Anmelder: DUEWAG AKTIENGESELLSCHAFT, 47829 Krefeld (DE)
(72) Erfinder: Talarowski, Gerd, 41812 Erkelenz (DE)

(57) **Zusammenfassung**

Eine Sandstreueinrichtung für Schienenfahrzeuge, insbesondere Niederflur-Stadtbahnwagen, besteht im wesentlichen aus einem dem Fahrzeugaufbau (2) zugeordneten Sandvorratsbehälter (1), einer Dosiereinrichtung (6), einem in Nähe des Rades (8) befindlichen Sandaustritt (11) und einer flexiblen Leitung (3) zum Verbinden des Sandvorratsbehälters (1) mit dem Sandaustritt (11). Dem Sandaustritt (11) ist ein mit der Dosiereinrichtung (6) kombinierter Sandbehälter (4) zugeordnet, der ein kleineres Volumen aufweist als der Sandvorratsbehälter (1).

## Beschreibung

Die Erfindung betrifft eine Sandstreueinrichtung für Schienenfahrzeuge, insbesondere Niederflur-Stadtbahnwagen, im wesentlichen bestehend aus einem dem Fahrzeugaufbau zugeordneten Sandvorratsbehälter, einer Dosiereinrichtung, einem in Nähe des Rades befindlichen Sandaustritt und einer flexiblen Leitung zum Verbinden des Sandvorratsbehälters mit dem Sandaustritt.

Sandstreueinrichtungen mit den zuvor genannten Merkmalen sind bei Schienenfahrzeugen in zahlreichen Ausführungen im Einsatz. Derartige Einrichtungen können als Fallsandstreuer arbeiten, d. h., der Sand fließt nach dem Aktivieren der Dosiereinrichtung aus dem am oder im Fahrzeugaufbau befindlichen Sandvorratsbehälter durch die flexiblen Leitungen (Schläuche) zu den radseitigen Sandaustritten. Eine Voraussetzung für einen funktionssicheren Betrieb solcher Sandstreueinrichtungen liegt in einer relativ steilen Anordnung der flexiblen Leitungen, die bei hochflurigen Fahrzeugen mit einer Fußbodenhöhe von beispielsweise 1000 mm über der Schienenoberkante in der Regel ohne Schwierigkeiten ausführbar ist. Bei Fahrzeugen mit einer Fußbodenhöhe in der Größenordnung von nur 400 mm über Schienenoberkante ist es wegen der Raumverhältnisse jedoch nicht möglich, die flexiblen Leitungen mit dem erforderlichen Gefälle zu verlegen, so daß der Sandfluß durch Verstopfungen gestört sein kann.

Der Erfindung liegt daher die Aufgabe zugrunde, eine Sandstreueinrichtung der gattungsgemäßen Art für einen betriebssicheren Einsatz auch bei Schienenfahrzeugen mit niedrig liegendem Fußboden auszubilden.

Diese Aufgabe wird erfindungsgemäß dadurch gelöst, daß dem Sandaustritt ein mit der Dosiereinrichtung kombinierter Sandbehälter zugeordnet ist, der ein kleineres Volumen aufweist als der Sandvorratsbehälter.

Es steht also an jedem Rad eine aus der Dosiereinrichtung und dem Sandbehälter gebildete eigenständige Einheit zur Verfügung, die auch bei gelegentlichen Störungen des Sandflusses innerhalb der flexiblen Leitung funktionsfähig ist. Ein kontinuierliches Nachfließen von Sand aus dem Sandvorratsbehälter in die vorgenannten Einheiten ist nicht zwingend erforderlich.

Vorteilhafte Ausgestaltungen der Erfindung sind in den Unteransprüchen angegeben.

Ein Ausführungsbeispiel der Erfindung ist in der Zeichnung prinzipartig dargestellt und wird im folgenden näher beschrieben. Es zeigen
- Fig. 1: Baugruppen eines Schienenfahrzeuges und einer Sandstreueinrichtung,
- Fig. 2: die Ansicht in Richtung des Pfeiles X in Fig. 1,
- Fig. 3: einen Teilbereich der Sandstreueinrichtung.

Gemäß Fig. 1 ist dem Fahrzeugaufbau 2 ein Sandvorratsbehälter 1 zugeordnet, der sich im Innenraum des Fahrzeugaufbaues 2 unterhalb eines Fahrgastsitzes befinden kann. Der Sandvorratsbehälter 1 verjüngt sich nach unten hin trichterförmig.

Ein aus Fig. 1 und 2 ersichtliches Rad 8 gehört zu einem beispielsweise vierrädrigen Fahrwerk, auf dem der Fahrzeugaufbau 2 in hier nicht dargestellter Weise abgestützt ist. In der Nähe der Räder 8 und in möglichst geringer Höhe über Schienenoberkante 7 ist jeweils ein mit einer Dosiereinrichtung 6 (siehe Fig. 3) kombinierter Sandbehälter 4 an einem Fahrwerksträger 5 befestigt. Vorzugsweise neben diesem Sandbehälter 4 ist ein ebenfalls am Fahrwerksträger 5 gehaltenes Druckluft erzeugendes Gerät 9, z. B. ein Kleinkompressor, angeordnet. Der fahrzeugseitige Sandvorratsbehälter 1 und die radseitigen Sandbehälter 4 mit Dosiereinrichtung 6 sind jeweils durch eine flexible Leitung 3 (Schlauch) miteinander verbunden.

Die in Fig. 3 gezeigte mit dem Sandbehälter 4 kombinierte Dosiereinrichtung 6 arbeitet nach dem Venturi-Prinzip. Alternativ kann die Dosiereinrichtung 6 jedoch auch als Sandtreppe oder Injektionsdüse gestaltet sein. Im vorliegenden Beispiel erfolgt die Sandförderung aus dem Sandbehälter 4 zu einem in Nähe des Rades 8 befindlichen Sandaustritt 11 mit Hilfe des Druckluft erzeugenden Gerätes 9, das mit dem Lufteintritt 10 verbunden ist. Sowohl der Sandbehälter 4 mit Dosiereinrichtung 6 als auch der Sandaustritt 11 sind vorzugsweise beheizt.

Der Sand gelangt durch Schwerkraftwirkung aus dem Sandvorratsbehälter 1 und die flexible Leitung 3 in jeden der radseitigen Sandbehälter 4, der beispielsweise 1 Liter Sand aufnimmt. Es können eine Anzahl von Sandungen erfolgen, ohne daß Sand aus dem Sandvorratsbehälter 1 nachfließen muß. Eventuelle Störungen des Sandflusses vom Sandvorratsbehälter 1 in den Sandbehälter 4 werden durch im Fahrbetrieb auftretende Erschütterungen des Fahrzeuges und/oder durch Verdrehen der flexiblen Leitung 3 aufgrund von Schwenkbewegungen des Fahrgestelles gegenüber dem Fahrzeugaufbau 2 aufgelöst.

### Liste der Bezugszeichen

- 1: Sandvorratsbehälter, dem Fahrzeugaufbau zugeordnet
- 2: Fahrzeugaufbau
- 3: flexible Leitung
- 4: Sandbehälter, dem Rad zugeordnet
- 5: Fahrwerksträger
- 6: Dosiereinrichtung
- 7: Schienenoberkante
- 8: Rad
- 9: Druckluft erzeugendes Gerät
- 10: Lufteintritt
- 11: Sandaustritt

## Patentansprüche

1. Sandstreueinrichtung für Schienenfahrzeuge, insbesondere Niederflur-Stadtbahnwagen, im wesentlichen bestehend aus einem dem Fahrzeugaufbau (2) zugeordneten Sandvorratsbehälter (1), einer Dosiereinrichtung (6), einem in Nähe des Rades (8) befindlichen Sandaustritt (11) und einer flexiblen Leitung (3) zum Verbinden des Sandvorratsbehälters (1) mit dem Sandaustritt (11), dadurch gekennzeichnet, daß dem Sandaustritt (11) ein mit der Dosiereinrichtung (6) kombinierter Sandbehälter (4) zugeordnet ist, der ein kleineres Volumen aufweist als der Sandvorratsbehälter (1).

2. Sandstreueinrichtung nach Anspruch 1, dadurch gekennzeichnet, daß der Sandbehälter (4) mit der Dosiereinrichtung (6) in Nähe des Rades (8) in möglichst geringer Höhe über Schienenoberkante (7) angeordnet ist.

3. Sandstreueinrichtung nach Anspruch 1 oder 2, dadurch gekennzeichnet, daß in Nähe des Sandbehälters (4) mit der Dosiereinrichtung (6) ein Druckluft erzeugendes Gerät (9), beispielsweise ein Kleinkompressor, vorgesehen ist.

4. Sandstreueinrichtung nach einem der Ansprüche 1 bis 3, dadurch gekennzeichnet, daß der fahrzeugseitige Sandvorratsbehälter (1) mehrere der radseitigen Sandbehälter (4) speist.
